# EUROPÄISCHE PATENTSCHRIFT

(11) **EP 2 433 797 B1**
(45) Veröffentlichungstag und Bekanntmachung des Hinweises auf die Patenterteilung: **31.10.2012**
(21) Anmeldenummer: 11173577.5
(22) Anmeldetag: 12.07.2011
(51) Int. Cl.: B41F 17/00

(54) **Tampondruckmaschine**
Pad printing press
Machine à imprimer par tampographie

(30) Priorität: 28.09.2010 DE 102010041522
(43) Veröffentlichungstag der Anmeldung: 28.03.2012
(73) Patentinhaber: Tampoprint AG, 70825 Korntal-Münchingen (DE)
(72) Erfinder: Nitschke, Oliver, 71735 Eberdingen (DE); Philipp, Wilfried, 70806 Kornwestheim (DE)
(74) Vertreter: Dreiss

(56) Entgegenhaltungen:
- EP-A2- 0 826 497
- EP-A2- 0 826 498
- US-A- 5 921 177

## Beschreibung

Die Erfindung betrifft eine Tampondruckmaschine mit einer Halterung für ein Klischee, mit einer einen Hohlkörper aufweisenden Farbzuführvorrichtung, wobei der Hohlkörper bei der Arbeit der Maschine mit seiner Stirnfläche auf dem Klischee aufliegt, mit einer Vorrichtung zum Erzeugen einer Relativbewegung zwischen dem Klischee und dem Hohlkörper, und mit einem Tampon, der auf das eingefärbte Klischee pressbar ist und die Farbe aus den Vertiefungen des Klischees aufnimmt und auf einen zu bedruckenden Gegenstand überträgt, wobei eine Antriebsvorrichtung für die Relativbewegung zwischen dem Hohlkörper und dem Klischee eine rotierend antreibbare erste Kurve aufweist und eine Antriebsvorrichtung für den Tampon eine rotierend antreibbare zweite Kurve aufweist, wobei beide Kurven an einer einzigen Steuerscheibe angeordnet sind

Aus der EP 0 140 165 A ist eine Tampondruckmaschine bekannt, bei der der Tampon über ein Führungsstück vertikal von einer oberen Endstellung in eine untere Endstellung und zurück bewegbar ist, wobei er in der unteren Endstellung auf das Klischee aufgepresst wird. Gleichzeitig wird das Klischee über eine Kolben-Zylinder-Einheit in horizantaler Richtung hin und her bewegt, wobei es in der einen Endstellung eingefärbt und in der anderen Endstellung die Farbe mittels des Tampons vom Klischee abgehoben wird. Es hat sich gezeigt, dass mit einer derartigen Tampondruckmaschine nur eine bestimmte Druckfrequenz möglich sind.

Aus der EP 0 474 262 A ist eine Tampondruckmaschine bekannt, bei der das Klischee und der Tampon über zwei an Kurvenscheiben angreifenden Schwenkhebeln angetrieben werden. Das unvermeidbare Spiel der Schwenkhebel führt zu unexakten Druckbildern und mit dieser Tampondruckmaschine ist ebenfalls nur eine begrenzte Druckfrequenz möglich.

Die US 5,921,177 A beschreibt als Nuten ausgebildete Kurven, in welchen je eine Rolle spielfrei eingepasst ist. Die Nut besitzt die Aufgabe, die Rolle in beide Richtung, also radial nach außen und radial nach innen zu bewegen, wofür die beiden Nutwände verwendet werden. In der einen Bewegungsrichtung übt die eine Nutwand eine Kraft auf die Rolle und in der anderen Bewegungsrichtung die andere Nutwand eine Kraft auf die Rolle aus. Dabei wird die Rolle nicht nur radial nach außen oder innen bewegt sondern auch in Drehung versetzt. Beim Wechsel von der einen auf die andere Nutwand muss die Drehbewegung der Rolle gestoppt werden, weil sie in die andere Drehrichtung angetrieben wird. Die Rolle rollt an der einen Nutwand ab und schleift mit doppelter Verfahrgeschwindigkeit an der gegenüber liegenden Nutwand, wodurch die Rolle stark verschleißt.

Der Erfindung liegt die Aufgabe zugrunde, eine Maschine der eingangs geschilderten Art zu schaffen, mit der bei geringem Verschleiß höhere Druckfrequenzen möglich sind.

Diese Aufgabe wird dadurch gelöst, dass die erste und die zweite Kurve von von der Steuerscheibe axial abragenden Stegen oder Wülsten gebildet werden.

Durch die Ausgestaltung der Antriebsvorrichtung, d.h. die Ausgestaltung beider Kurven an einer einzigen Steuerscheibe wird der wesentliche Vorteil erzielt, das der Tampon und das Klischee immer definiert zueinander bewegt werden. Dies resultiert daraus, dass die beiden Kurven nicht gegeneinander verstellt werden können. Somit verkürzt sich aber auch die Montagzeit der Tampondruckmaschine und es fällt aber auch die Zeit zum Einstellen der Kurven weg, was bei Kurven an separaten Scheiben erforderlich ist. Diese Kurvenscheiben müssen so lange gegeneinander verdreht werden, bis die Bewegungsabläufe von Tampon und Klischee exakt stimmen. Das Klischee muss zur Farbabholung nicht nur in der vorgegebenen Lage exakt positioniert sein sondern während des gesamten Farbabholvorganges auch die Lage beibehalten. Dies wird bei der erfindungsgemäßen Tampondruckmaschine gewährleistet.

Die Kurven befinden sich erfindungsgemäß also nicht am Rand der Steuerscheibe sondern an deren Seitenfläche. Dabei befindet sich in bevorzugter Weise die eine Kurve auf der einen und die andere Kurve auf der anderen Seitenfläche.

Dabei sind in ebenfalls bevorzugter Ausführung der Erfindung die erste und/oder die zweite Kurve und die Steuerscheibe einstückig ausgebildet.

Bei einer Weiterbildung ist vorgesehen, dass die Halterung zwei Stützrollen aufweist, die mit der ersten Kurve in Eingriff sind, derart, dass das Klischee in eine Einfärbeposition und in eine Farbabholposition verfahrbar ist, und dass ein schwenkbar gelagerter Hebel zwei Stützrollen aufweist, die mit der zweiten Kurve in Eingriff sind, derart, dass der Hebel durch die zweite Kurve in beiden Schwenkrichtungen schwenkbar ist, und dass mit dem Hebel der Tampon gekoppelt ist. Bei der erfindungsgemäßen Tampondruckmaschine ist also die Halterung für das Klischee direkt mit den Stützrollen versehen so dass sie von der ersten Kurve direkt angerieben werden kann. Eventuelle spielbedingte Positionsungenauigkeiten werden dadurch vermieden.

Um eine permanente Anlage der Stützrollen an den Kurven zu gewährleisten, weisen die Stege oder Wülste in radialer Richtung eine gleichbleibende Dicke auf. Da die Stege oder Wülste nicht als konzentrischer Kreis um die Lagerstelle umlaufen verändert sich die Wandstärke jedoch permanent. Hierdurch wird nicht nur ein sehr geräuscharmer Lauf erreicht sondern es wird auch erreicht, dass in den Umkehrpunkten, in denen der Tampon oder das Klischee die Bewegungsrichtung umkehren, der Bewegungsablauf ruckfrei erfolgt.

Bei einem Ausführungsbeispiel der Erfindung ist vorgesehen, dass eine der beiden Stützrollen federnd oder exzentrisch einstellbar an der Halterung und/oder am schwenkbar gelagerten Hebel befestigt ist bzw. sind. Hierdurch wird fertigungstechnisch bedingtes Spiel zwischen den Stützrollen und der Kurve ausgeglichen. Außerdem wird die Montage der Stützrollen an die Kurve vereinfacht.

Mit Vorzug liegt oder liegen die federnd oder exzentrisch einstellbar gelagert Stützrolle(n) unter Vorspannung an der ersten und/oder zweiten Kurve an. Insbesondere kann eine der Stützrollen in Richtung der Kurve einstellbar gelagert sein. Hierdurch kann z.B. auch die Vorspannung erzeugt und eingestellt werden.

Bei einem bevorzugten Ausführungsbeispiel der Erfindung ist vorgesehen, dass die erste Kurve für eine Farbabholposition und gegebenenfalls eine Einfärbeposition einen kreisbogen- oder kreisbahnförmigen Bereich aufweist. Optimale Druckergebnisse werden erzielt, wenn das Klischee bei der Farbabholung absolut still steht, d.h. während der Zeit, in welcher der Tampon das Klischee berührt. Dies wird dadurch bewirkt, dass die Kurve kreisbogenförmig gestaltet ist, so dass keine (Verschiebe)-Kräfte auf die Stützrolle(n) einwirken. Dies kann auf für die Einfärbeposition von Vorteil sein, so dass die Gravur optimal eingefärbt wird. Zwischen diesen Positionen wird das Klischee maximal beschleunigt und verzögert.

Mit Vorzug erstreckt sich der kreisbogen- oder kreisbahnförmigen Bereich für die Einfärbeposition über einen Winkelbereich von 40° bis 120°, insbesondere von 70° bis 110° und bevorzugt von 100°. Dadurch können größere Tampons bzw. Tampons mit größerem Durchmesser verwendet werden, da das Klischee relativ lange in der Einfärbeposition verbleibt uns somit früh eingezogen und spät ausgefahren wird.

Ebenfalls von Vorteil ist, dass sich der kreisbogen- oder kreisbahnförmigen Bereich für die Farbabholposition über einen Winkelbereich von 40° bis 165°, insbesondere von 70° bis 155° und bevorzugt von 145° erstreckt. Dadurch kann der Tampon relativ langsam auf das Klischee aufgesetzt und wieder abgehoben werden, wodurch Eigenschwingungen des Tampons vermieden oder zumindest stark verringert werden.

Um ein exaktes Aufsetzen des Tampons auf das Klischee zu gewährleisten ist vorgesehen, dass der Tampon an einer vertikalen Linearführung gelagert ist. Ein Verschwenken oder Verrutschen des Tampons wird dadurch ausgeschlossen.

Die Übertragung der Schwenkbewegung des Hebels auf die Linearführung wird dadurch bewirkt, dass die Linearführung mittels eines Kulissensteines in einer gabelförmigen Aufnahme des schwenkbar gelagerten Hebels befestigt ist.

Um durch die Oszillation des Klischees verursachte Vibrationen zu verringern ist vorgesehen, dass an der Halterung ein Gegengewicht angreift. Dieses Gegengewicht wird zum Klischee gegenläufig bewegt, so dass gegenläufige Massenträgheitskräfte erzeugt werden. Dabei kann das Gegengewicht schwenkbar oder verfahrbar am Gehäuse der Tampondruckmaschine gelagert sein. Dieser Aspekt stellt einen selbständigen Erfindungsgedanken dar.

Bevorzugt sind mittels eines einzigen Antriebs über eine zentrale Antriebswelle mehrere Steuerscheiben und/oder mehrere Tampondruckmaschinen antreibbar. Insbesondere können dadurch Werkstücke mehrfach, insbesondere mit unterschiedlichen Farben, bedruckt werden. Außerdem sind auf diese Weise mehrere Tampondruckmaschinen synchronisierbar. Dadurch, dass der Antrieb ein Eigen- oder ein Fremdantrieb sein kann, besteht die Möglichkeit, dass die Tampondruckmaschine an den Antrieb einer Fertigungseinrichtung ankoppelbar ist.

Weitere Merkmale, Einzelheiten und Vorteile der Erfindung ergeben sich aus den Unteransprüchen und der nachfolgenden Beschreibung, in der ein bevorzugtes Ausführungsbeispiele der Erfindung anhand der Zeichnung, die erfindungswesentliche Einzelheiten zeigt, im einzelnen beschrieben ist. Die einzelnen Merkmale können je einzeln für sich oder zu mehreren in beliebiger Kombination bei anderen Ausführungsformen der Erfindung verwirklicht sein.

In der Zeichnung zeigen
- Figur 1: eine erste perspektivische Ansicht eines bevorzugten Ausführungsbeispiels einer Tampondruckmaschine gemäß der Erfindung;
- Figur 2: eine zweite perspektivische Ansicht der Tampondruckmaschine gemäß Figur 1;
- Figur 3: eine schematische Seitenansicht der Steuerscheibe mit an den Kurven angreifenden Stützrollen in einer ersten Stellung von Tampon und Klischee;
- Figur 4: eine schematische Seitenansicht der Steuerscheibe mit an den Kurven angreifenden Stützrollen in einer zweiten Stellung von Tampon und Klischee;
- Figur 5: eine perspektivische Ansicht der Steuerscheibe, die erste Kurve zeigend; und
- Figur 6: eine perspektivische Ansicht der Steuerscheibe, die zweite Kurve zeigend.

Die Figur 1 zeigt ein Ausführungsbeispiel einer insgesamt mit 10 bezeichneten Tampondruckmaschine, bei welcher lediglich die für die Erfindung relevanten Bauteile dargestellt sind. An einer Grundplatte 12 sind Schienen 14 für eine Schlitten 16 befestigt, auf welchem eine Halterung 18 für ein Klischee 20 montiert ist. Die Halterung 18 mit dem Klischee 20 kann also in Richtung des Doppelpfeils 22 hin und her fahren. Hierfür sind an der Halterung 18, insbesondere an einem Lager 24, zwei Stützrollen 26 und 28 befestigt, die sich an einer ersten Kurve 30 abstützen. Außerdem ist am Lager 24 eine Gelenkstange 32 befestigt, die an einem Schwenkhebel 34 angreift, die um ein gehäusefestes Schwenklager 36 verschwenkbar gelagert ist. Auf das andere Ende des Schwenkhebels 34 ist ein Gegengewicht 38 aufgesetzt, welcher ausschwenkt, sobald der Schlitten 16 mit Halterung 18 und Klischee 20 ausfährt. Die Stützrolle 28 ist, wie in den Figuren 3 und 4 angedeutet, federnd und gegebenenfalls einstellbar am Lager 24 befestigt.

Die Figur 2 zeigt die Tampondruckmaschine 10 von der anderen Seite und es ist ein Abtriebsrad 40 eines Antriebs 42 erkennbar, welches von einem Antriebsriemen 44 umschlungen ist, der ein auf einer Antriebswelle 46 sitzendes Antriebsrad 48 antreibt. Auf der Antriebswelle 46 befindet sich auch eine Steuerscheibe 50, die eine zweite Kurve 52 trägt. Auf der gegenüber liegenden Seite trägt die Steuerscheibe die erste Kurve 30.

An einem gehäusefesten Lagerbock 54 ist ein Hebel 56 schwenkbar gelagert, an dessen einem Ende ein Druckstößel 58 angelenkt ist. Hierfür ist das Ende gabelförmig ausgebildet, so dass die Gabel einen am Druckstößel 58 drehbar und in der Gabel verschieblich gelagerten Gleitsein 78 (Figuren 3 und 4) aufnehmen kann. Am Druckstößel 58 ist eine Linearführungsschiene 60 befestigt, die an einer gehäusefesten Linearführung 62 in vertikaler Richtung 64 verschieblich gelagert ist. Die Länge der Linearführung 62 beträgt in etwa der Hälfte des Verschiebeweges, wodurch ein Kippen des Druckstößels 58 verhindert wird.

Am dem Klischee 20 zugewandten Ende des Druckstößels 58 befindet sich eine Adaptervorrichtung 66, an welcher zwei Drucktampons 68 befestigt sind, deren unteres Ende sich unmittelbar oberhalb des Klischees 20 befindet.

Außerdem ist in den Figuren 1 und 2 zu erkennen, dass auf dem Klischee 20 eine Farbzuführvorrichtung 70 mit zwei Hohlkörpern 72 lagert. Die Druckfarbe enthaltenden Hohlkörper 72 sind derart platziert, dass der Rand ihrer Öffnung auf dem Klischee 20 aufsitzt, so dass die Gravur des Klischees 20 in der dargestellten Einfärbeposition mit Druckfarbe eingefärbt wird.

Die Figur 3 zeigt eine schematische Seitenansicht der Steuerscheibe 50 und es sind die daran ausgebildeten beiden Kurven 30 und 52 erkennbar. Wie bereits erwähnt greifen an der ersten Kurve 30 die beiden Stützrollen 26 und 28 des Lagers 24 an. An der zweiten Kurve 52 greifen ebenfalls zwei Stützrollen 74 an, die am anderen Ende des am Lager 76 schwenkbar gelagerten Hebels 56 angeordnet sind. Die in der Figur 3 dargestellten Positionen von Drucktampon 68 und Klischee 20 stellen die Farbabholposition dar, in welcher das Klischee 20 ausgefahren ist und der Drucktampon 68 auf die eingefärbte Gravur des Klischees 20 aufgedrückt wir, so dass der Drucktampon 68 die Farbe aus der Gravur aushaben kann.

Die Figur 4 zeigt die Druckposition, in welcher das Klischee 20 eingefahren ist und der die Druckfarbe tragende Drucktampon 68 auf das unterhalb des Klischees 20 sich befindende Werkstück (nicht dargestellt) übertragen wird.

Die beiden Figuren 5 und 6 zeigen die Steuerscheibe 50 mit den wulst- oder stegartigen Kurven 30 und 52, die einstückig oder einteilig an den beiden Stirnseiten der Scheibe ausgebildet sind. Da die Steuerscheibe 50 ein einziges Bauteil ist, besteht keine Gefahr, dass sich die beiden Kurven 30 und 52 gegeneinander verstellen. Hierdurch wird nicht nur die Montagearbeit erleichtert, da nur ein Bauteil montiert werden muss, sondern auch verkürzt, da die beiden Kurven nicht mehr eingestellt werden müssen. Zu erkennen sind auch Ausgleichsbohrungen 80, mittels welcher die Steuerscheibe 50 ausgewuchtet wurde.

Deutlich erkennbar ist in der Figur 5, dass die erste Kurve 30 zwei kreisbogenförmige Bereiche 82 und 84 aufweist, die die Farbabholposition und die die Einfärbeposition für das Klischee 20 definieren. Dazwischen ist die erste Kurve 30 derart geformt, dass das Klischee 20 maximal beschleunigt und verzögert. Das Klischee 20 hat also zwei Ruhepositionen. Die zweite Kurve 52 ist dagegen so geformt, dass der Drucktampon 68 nach der Farbabholung (Bereich 86) kurz vom Klischee 20 abhebt, so dass dieses zurückgefahren werden kann, und dann relativ langsam im Bereich 88 auf das Werkstück aufgedrückt wird. Da das Klischee 20 mit hoher Beschleunigung eingezogen wird, kann sich dieser Bereich 88 nahezu unmittelbar an den Bereich 86 anschließen. Der Drucktampon 68 wird nach dem Druck schneller abgehoben als aufgedrückt. Durch die hohen Beschleunigungen und Verzögerungen des Klischees 20 kann dieses relativ lange in den beiden Ruhelagen verweilen, so dass der Drucktampon 68 einerseits mit verringerter Geschwindigkeit bewegt werden kann, wodurch dich die Druckqualität erhöht, andererseits auch größere Drucktampons 68 verwendet werden können, da der für das Vorbeifahren des Drucktampons 68 am Klischee 20 Zeitraum relativ lange ist.

## Patentansprüche

1. Tampondruckmaschine (10) mit einer Halterung (18) für ein Klischee (20), mit einer einen Hohlkörper (72) aufweisenden Farbzuführvorrichtung (70), wobei der Hohlkörper (72) bei der Arbeit der Maschine mit seiner Stirnfläche auf dem Klischee (20) aufliegt, mit einer Vorrichtung zum Erzeugen einer Relativbewegung zwischen dem Klischee (20) und dem Hohlkörper (72), und mit einem Drucktampon (68), der auf das eingefärbte Klischee (20) aufpressbar ist und die Druckfarbe aus den Vertiefungen des Klischees (20) aufnimmt und auf einen zu bedruckenden Gegenstand überträgt, wobei eine Antriebsvorrichtung für die Relativbewegung zwischen dem Hohlkörper (72) und dem Klischee (20) eine rotierend antreibbare erste Kurve (30) aufweist und eine Antriebsvorrichtung für den Tampon (68) eine rotierend antreibbare zweite Kurve (52) aufweist, wobei beide Kurven (30 und 52) an einer einzigen Steuerscheibe (50) angeordnet sind, **dadurch gekennzeichnet, dass** die erste und die zweite Kurve (30, 52) von von der Steuerscheibe (50) axial abragenden Stegen oder Wülsten gebildet werden.

2. Tampondruckmaschine nach Anspruch 1, **dadurch gekennzeichnet, dass** die Stege in radialer Richtung eine gleichbleibende Dicke aufweisen.

3. Tampondruckmaschine nach einem der vorhergehenden Ansprüche, **dadurch gekennzeichnet, dass** die erste und/oder die zweite Kurve (30, 52) und die Steuerscheibe (50) einstückig ausgebildet sind.

4. Tampondruckmaschine nach einem der vorhergehenden Ansprüche, **dadurch gekennzeichnet, dass** die Halterung (18) zwei Stützrollen (26, 28) aufweist, die mit der ersten Kurve (30) in Eingriff sind, derart, dass das Klischee (20) in eine Einfärbeposition und in eine Farbabholposition verfahrbar ist, und/oder dass ein schwenkbar gelagerter Hebel (56) zwei Stützrollen (74) aufweist, die mit der zweiten Kurve (52) in Eingriff sind, derart, dass der Hebel (56) durch die zweite Kurve (52) in beide Schwenkrichtungen schwenkbar ist, und dass mit dem Hebel (56) der Tampon (68) gekoppelt ist.

5. Tampondruckmaschine nach Anspruch 4, **dadurch gekennzeichnet, dass** eine der beiden Stützrollen (26, 28, 74) federnd und/oder einstellbar an der Halterung (18) und/oder am schwenkbar gelagerten Hebel (56) befestigt ist/sind.

6. Tampondruckmaschine nach Anspruch 5, **dadurch gekennzeichnet, dass** die federnd und/oder einstellbar gelagert Stützrolle(n) (26, 28, 74) unter Vorspannung an der ersten und/oder zweiten Kurve (30, 52) anliegt/anliegen.

7. Tampondruckmaschine nach einem der vorhergehenden Ansprüche, **dadurch gekennzeichnet, dass** die erste Kurve (30) für eine Farbabholposition und/oder eine Einfärbeposition einen kreisbogen- oder kreisbahnförmigen Bereich (82, 84) aufweist.

8. Tampondruckmaschine nach Anspruch 7, **dadurch gekennzeichnet, dass** sich der kreisbogen- oder kreisbahnförmige Bereich (84) für die Einfärbeposition über einen Winkelbereich von 40° bis 120°, oder von 70° bis 110°, oder über einen Winkel von 100° erstreckt.

9. Tampondruckmaschine nach Anspruch 7 oder 8, **dadurch gekennzeichnet, dass** sich der kreisbogen- oder kreisbahnförmige Bereich (82) für die Farbabholposition über einen Winkelbereich von 40° bis 165°, oder von 70° bis 155°, oder über einen Winkel von 145° erstreckt.

10. Tampondruckmaschine nach einem der vorhergehenden Ansprüche, **dadurch gekennzeichnet, dass** der Drucktämpon (68) an einer vertikalen Linearführung (58, 60, 62) gelagert ist.

11. Tampondruckmaschine nach Anspruch 10, **dadurch gekennzeichnet, dass** die Linearführung (58, 60) mittels eines Kulissensteines (78) in einer gabelförmigen Aufnahme des schwenkbar gelagerten Hebels (56) befestigt ist.

12. Tampondruckmaschine nach einem der vorhergehenden Ansprüche, **dadurch gekennzeichnet, dass** an der Halterung (18) ein Gegengewicht (38) angreift.

13. Tampondruckmaschine nach Anspruch 12, **dadurch gekennzeichnet, dass** das Gegengewicht (38) schwenkbar oder verfahrbar gelagert ist.

14. Tampondruckmaschine nach einem der vorhergehenden Ansprüche, **dadurch gekennzeichnet, dass** mittels eines einzigen Antriebs über eine zentrale Antriebswelle (46) mehrere Steuerscheiben (50) und/oder mehrere Tampondruckmaschinen (10) antreibbar sind.

15. Tampondruckmaschine nach Anspruch 14, **dadurch gekennzeichnet, dass** der Antrieb (42) ein Eigen- oder ein Fremdantrieb ist.

## Claims

1. A pad printing machine (10) comprising a holder (18) for the printing plate (20), an ink supply device (70)having a hollow body (72), wherein the front face of the hollow body (72) rests on the printing plate (20) during operation of the machine, a device to create a relative movement between the printing plate (20) and the hollow body (72), and a printing pad (68) pressable onto the inked printing plate (20) constructed to receive ink from recesses disposed in the printing plate (20) to transfer the received ink to an object to be printed, wherein a drive assembly that produces the relative movement between the hollow body (72) and the printing plate (20) having a rotatably driven first cam (30) and a drive assembly for the pad (68) having a rotatably driven second cam (52), wherein both cams (30 and 52) are formed on a single control disc (50), **characterized in that** the first and the second cam (30 and 52) are formed by ribs or beads axially projecting from the control disc (50).

2. The pad printing machine of claim 1, wherein the ribs have uniform thickness in a radial direction.

3. The pad printing machine according to one of the preceding claims, **characterized in that** the first and/or the second cam (30, 52) and the control disc (50) are formed as a single piece.

4. The pad printing machine according to one of the preceding claims, **characterized in that** the holder (18) comprises two support rolls (26, 28) which engage with the first cam (30) so as to move the printing plate (20) to an inking position and to an ink withdrawal position and/or a pivotally supported lever (56) having two support rolls (74) which engage with the second cam (52) so as to pivot the lever (56) in opposing pivoting directions, wherein the printing pad (68) is coupled with the lever (56).

5. The pad printing machine according to claim 4, **characterized in that** one of the two support rolls (26, 28, 74) is/are spring-loaded and/or adjustably mounted on the holder (18) and/or mounted on the pivotally supported lever (56).

6. The pad printing machine according to claim 5, **characterized in that** the spring-loaded or adjustably supported support roll(s) (26, 28, 74) contact(s) the first and/or second cam (30, 52) cam with a pretension.

7. The pad printing machine according to one of the preceding claims, **characterized in that** the first cam (30) has a region (82, 84) associated with an ink withdrawal position and/or an inking position, the region being shaped as a circular arc or a circle.

8. The pad printing machine according to claim 7, **characterized in that** the region (84) formed as a circular arc or a circle extends over an angular range of 40° to 120°, or over an angular range of 70° to 110° or an angle of 100°.

9. The pad printing machine according to claim 7 or 8, **characterized in that** the region (82) formed as a circular arc or a circle extends over an angular range of 40° to 165°, or over an angular range of 70° to 155° or an angle of 145°.

10. The pad printing machine according to one of the preceding claims, **characterized in that** the printing pad (68) is supported on a vertical linear guide (58, 60, 62).

11. The pad printing machine according to claim 10, **characterized in that** the linear guide (58, 60) is attached with a sliding block (78) in a fork-shaped receptacle of the pivotally supported lever (56).

12. The pad printing machine according to one of the preceding claims, **characterized in that** a counterweight (38) engaging on the holder (18).

13. The pad printing machine according to claim 13, **characterized in that** the counterweight (38) is pivotally or displaceably supported.

14. The pad printing machine according to one of the preceding claims, **characterized in that** several control discs (50) and/or several pad printing machines (10) can be driven by a single drive via are a single central driveshaft (46).

15. The pad printing machine according to claim 14, **characterized in that** the drive (42) is an internal drive or an external drive.

## Revendications

1. Machine d'impression à tampon (10) comprenant un support (18) pour un cliché (20), un dispositif d'alimentation en encre (70) présentant un corps creux (72), le corps creux (72) pendant le fonctionnement de la machine reposant par sa surface frontale sur le cliché (20), un dispositif pour produire un mouvement relatif entre le cliché (20) et le corps creux (72), et un tampon d'impression (68) pouvant être pressé sur le cliché encré (20) et absorbant l'encre provenant des évidements du cliché (20) et la transférant sur un objet à imprimer, le dispositif d'entraînement pour le mouvement relatif entre le corps creux (72) et le cliché (20) présentant une première came (30) apte à être entraînée en rotation et un dispositif d'entraînement pur le tampon (68) présentant une deuxième came (52) apte à être entraînée en rotation, les deux cames (30 et 52) étant agencées au niveau d'une seule came de commande (50), **caractérisée en ce que** les première et deuxième cames (30, 52) sont formées par des nervures ou des bourrelets en saillie axialement de la came de commande (50).

2. Machine d'impression à tampon selon la revendication 1, **caractérisée en ce que** les nervures présentent dans le sens radial une épaisseur constante.

3. Machine d'impression à tampon selon l'une des revendications précédentes, **caractérisée en ce que** la première et/ou la deuxième came(s) (30, 52) et la came de commande (50) sont formées d'un seul tenant.

4. Machine d'impression à tampon selon l'une des revendications précédentes, **caractérisée en ce que** le support (18) présente deux cylindres de support (26, 28) qui sont en prise avec la première came (30) de telle façon que le cliché (20) peut être déplacé dans une position d'encrage et dans une position de prélèvement d'encre, et/ou **en ce qu'**un levier monté pivotable (56) présente deux cylindres de support (74), lesquels sont en prise avec la deuxième came (52) de sorte que le levier (56) puisse être pivoté dans les deux sens de pivotement par la deuxième came (52), et **en ce que** le tampon (68) est couplé au levier (56).

5. Machine d'impression à tampon selon la revendication 4, **caractérisée en ce que** l'un des deux cylindres de support (26, 28, 74) est monté de façon élastique et/ou réglable au niveau du support (18) et/ou est fixé au levier (56) monté de façon pivotable.

6. Machine d'impression à tampon selon la revendication 5, **caractérisée en ce que** le ou les cylindres de support (26, 28, 74) montés de façon élastique et/ou réglable repose(nt) en précontrainte au niveau de la première et/ou de la deuxième came (30, 52).

7. Machine d'impression à tampon selon l'une des revendications précédentes, **caractérisée en ce que** la première came (30) présente pour la position de prélèvement d'encre et/ou la position d'encrage une zone (82, 84) en forme d'arc de cercle ou de cercle.

8. Machine d'impression à tampon selon la revendication 7, **caractérisée en ce que** la zone en forme d'arc de cercle ou de cercle (84) pour la position d'encrage s'étend sur une plage angulaire allant de 40° à 120°, ou de 70° à 110°, ou bien sur un angle de 100°.

9. Machine d'impression à tampon selon la revendication 7 ou 8, **caractérisée en ce que** la zone en forme d'arc de cercle ou de cercle (82) pour la position de prélèvement d'encre s'étend sur une plage angulaire allant de 40° à 165°, ou de 70° à 155°, ou sur un angle de 145°.

10. Machine d'impression à tampon selon l'une des revendications précédentes, **caractérisée en ce que** le tampon d'impression (68) est monté sur un guidage linéaire vertical (58, 60, 62).

11. Machine d'impression à tampon selon la revendication 10, **caractérisée en ce que** le guidage linéaire (58, 60) est fixé au moyen d'un coulisseau (78) dans un logement en forme de mâchoire du levier (56) monté pivotable.

12. Machine d'impression à tampon selon l'une des revendications précédentes, **caractérisée en ce qu'**un contrepoids (38) vient s'appliquer au niveau du support (18).

13. Machine d'impression à tampon selon la revendication 12, **caractérisée en ce que** le contrepoids (38) est monté pivotable ou déplaçable.

14. Machine d'impression à tampon selon l'une des revendications précédentes, **caractérisée en ce que**, par le biais d'un seul entraînement sur un arbre de commande central (46), plusieurs cames de commande (50) et/ou plusieurs machines d'impression à tampon (10) peuvent être entraînées.

15. Machine d'impression à tampon selon la revendication 14, **caractérisée en ce que** l'entraînement (42) est un entraînement intégré ou extérieur.
